# EUROPÄISCHE PATENTSCHRIFT

(11) **EP 0 081 779 B1**
(45) Veröffentlichungstag und Bekanntmachung des Hinweises auf die Patenterteilung: **10.12.1986**
(21) Anmeldenummer: 82111243.0
(22) Anmeldetag: 04.12.1982
(51) Int. Cl.: F23H 11/00, F23H 3/02

(54) **Wanderrost für eine Feuerungsanlage**
Travelling grate of a combustion apparatus
Grille mécanique à mouvement continu d'un appareil à combustion

(30) Priorität: 15.12.1981 DE 3149548
(43) Veröffentlichungstag der Anmeldung: 22.06.1983
(73) Patentinhaber: Grebe, Gerhard, D-6345 Eschenburg Roth (DE)
(72) Erfinder: Grebe, Gerhard, D-6345 Eschenburg Roth (DE)
(74) Vertreter: Missling, Arne, Dipl.-Ing.

## Beschreibung

Die Erfindung bezieht sich auf einen Wanderrost für eine Feuerungsanlage, mit mindestens einer umlaufenden endlosen Kette, an der Rostplatten angeordnet sind, Umlenkrädern an den Enden des Rostes, über die die Kette geführt ist, einer Führung für die endlose Kette und einem parallel zum oberem Trum der Kette seitlich der Rostplatten verlaufenden Rohr, an das die Rostplatten angrenzen und das von einem Wärme aufnehmenden Fluid durchströmt ist.

Wanderroste für Feuerungsanlagen haben den Vorteil, dass ein kontinuierlicher Betrieb der Feuerung mit praktisch allen festen Brennstoffen möglich ist. Die Brennstoffzuführung ist bequem durch Aufschütten auf das vordere Ende des Rostes möglich, wo sich der Brennstoff an dem bereits auf dem Rost befindlichen brennenden Material entzündet. Der sich kontinuierlich weiterbewegende Rost bewegt das brennende Material langsam in Richtung des Rostendes weiter. Nach einer gewissen Anfahrzeit ist über den gesamten Rost Brennstoff verteilt. Die Bewegungsgeschwindigkeit des Rostes wird unter Berücksichtigung der verschiedenen Einflussparameter so gewählt, dass der Brennstoff bei Ankunft am Rostende ausgebrannt ist, Verbrennungsrückstände können am Ende des Rostes direkt in einen Aschewagen fallen. Längs des Rostes durch diesen hindurchgefallene Verbrennungsrückstände können durch das rücklaufende Trum der Kette zur Aufgabeseite hin gefördert und dort von einem weiteren Aschewagen aufgefangen werden.

Probleme bereitet bei Wanderrosten die Hitzebelastung des Baumaterials. Die auf die Flächeneinheit des Rostes bezogene Heizleistung ist durch die Warmfestigkeit des Rostmaterials begrenzt. Wegen der grossen Wärmebelastung ist auch die Lebensdauer von Wanderrosten begrenzt.

Bei einem bekannten Rost der eingangs genannten Art (FR-A-691 273) ist die Rosttläche in zwei Bänder unterteilt, um Schwierigkeiten zu vermeiden, die bei sehr breiten Rosten auftreten. Um das Hineinfallen von Brennstoff in einen Spalt zwischen den beiden Bändern zu verhindern, ist zwischen diesen ein Abdeckelement in Form eines Rohres vorgesehen, das von einem Kühlmittel durchströmt wird. Das Rohr bildet einen nur sehr kleinen Anteil, nämlich einen Anteil in der Grössenordnung von 1% der gesamten Rostfläche. Das Rohr kann eine nennenswerte Kühlung der Rostplatten nicht bewirken, da die Berührungsfläche zwischen Rohr und Rostplatten im Verhältnis zur Gesamtfläche der Rostplatten sehr klein ist. Die Durchleitung eines Kühlmittels durch das Rohr dient nur dem Zweck, eine Überhitzung des Rohres selber zu verhindern. Das Rohr wird von den Rostplatten weitgehend überdeckt, so dass die Rohroberfläche einen nur sehr kleinen Anteil der gesamten Rostfläche ausmacht.

Der Erfindung liegt die Aufgabe zugrunde, einen Wanderrost der eingangs genannten Art so auszubilden, dass bei gegebener Heizleistung pro Flächeneinheit die Wärmebelastung des Rostmaterials wesentlich herabgesetzt wird.

Diese Aufgabe wird nach der Erfindung dadurch gelöst, dass auch längs der anderen Seite der Kette ein Rohr angeordnet ist, an das die Rostplatten angrenzen, wobei die Rostplatten seitlich an den Rohren angeordnete Leisten übergreifen und die Rohre wesentliche Bestandteile der Rostfläche bilden.

Wenn ein wesentlicher Anteil der Rosttläche durch gekühlte Rohre gebildet wird, lässt sich die Wärmebelastung des Rostmaterials wesentlich herabsetzen. Dem Brennstoff nämlich wird durch die Rohre Wärme auch aus Bereichen entzogen, die sich über den Rostplatten befinden. Auch findet ein Wärmeübergang aus den Rostplatten über die Leisten und die Rohrwandungen auf das kühlende Fluid statt. Durch diese Effekte lässt sich die Temperatur des Rost-Baumaterials bei einer gegebenen Heizleistung pro Flächeneinheit wesentlich herabsetzen. Im allgemeinen wird man als kühlendes Fluid Wasser verwenden. Das Rohrsystem kann vorteilhafterweise an eine Kesselanlage angeschlossen sein, beispielsweise zur Vorwärmung von Kessel-Speisewasser dienen, wie es im Anspruch 14 angegeben ist. Auch eine sonstige Nutzung der auf das Fluid übergegangenen Wärme ist möglich. Infolge der intensiven Kühlung wird die Rosttemperatur insgesamt herabgesetzt und dadurch die Lebensdauer des Rostes erhöht. Die Erfindung kann jedoch auch in dem Sinne ausgenutzt werden, dass bei gleichbleibender Lebensdauer des Rostes im Vergleich mit nicht gekühlten Rosten die Heizleistung des Rostes erhöht wird.

Eine besonders vorteilhafte Konstruktion erhält man, wenn die Leisten mit den Rohren verbunden sind (Anspruch 2). Hierbei ist es besonders vorteilhaft, die Leisten an die Rohre anzuformen (Anspruch 3). Mit den Rohren vereinigte Leisten bringen den Vorteil eines besonders guten Wärmeüberganges und einer einfachen Konstruktion. Ein sehr grosser Teil der abgeführten Wärme gelangt auch über den Teil der Bohrwand in das Fluid, der zur Bildung der Rosttläche beiträgt.

Bei einem Wanderrost mit mehreren parallelen Ketten ist besonders zweckmässig die Konstruktion gemäss Anspruch 4. In diesem Fall muss zwischen zwei Ketten nur ein Rohr vorhanden sein, so dass abwechselnd Ketten und Rohre nebeneinander angeordnet sind. Unter die Erfindung fallen jedoch auch Ausführungsformen, bei denen an einem Rohr nur eine Leiste angeordnet ist, so dass Die Anzahl der Rohre doppelt so gross ist wie die Anzahl der Ketten.

Alle Rohre können an ihren Enden durch Sammelrohre miteinander verbunden werden (Anspruch 5). Es können aber auch nur einige Rohre untereinander verbunden werden oder jedes Rohr kann separat mit Fluid beschickt werden. Eine solche Anordnung eröffnet die Möglichkeit, verschiedenen Zonen des Rostes verschieden grosse Mengen an Kühlfluid zuzuführen.

Gemäss der Ausgestaltung der Erfindung nach Anspruch 6 ist dem oberen Trum der Kette eine zusätzliche Führung zugeordnet. Man erhält dadurch eine besonders exakte Kettenführung, wodurch die Lebensdauer des Rostes verlängert wird.

Ausnehmungen in den Rostplatten gemäss den Ansprüchen 7 bis 9 gestatten eine intensive Luftzufuhr, wodurch die Heizleistung pro Flächeneinheit hoch gehalten werden kann. Verbrennungsluft kann jedoch auch durch Zwischenräume zwischen benachbarten Rostplatten gelangen.

Vorteilhafte relative und absolute Bemessungen sind in den Ansprüchen 10 bis 12 angegeben. Im Prinzip jedoch kann der erfindungsgemässe Wanderrost in fast jeder Grösse gebaut werden.

Die Rohre können verschiedene Querschnitte aufweisen. Zweckmässig ist ein kreisrunder Querschnitt gemäss Anspruch 13.

In der Zeichnung ist ein Ausführungsbeispiel der Erfindung dargestellt. Es zeigen:
Fig. 1 in schematischer Darstellung einen senkrechten Schnitt durch eine Kesselanlage mit einem Wanderrost,
Fig. 2 einen gegenüber Fig. 1 stark vergrösserten Teilschnitt nach Linie 11-11 in Fig. 1 und
Fig. 3 einen Teilschnitt nach Linie 111-111 in Fig. 2.

Unterhalb eines Röhrenkessels 1 befindet sich eine insgesamt mit 2 bezeichnete Brennkammer, deren Boden durch einen auf einem Traggestell 11 angeordneten Wanderrost 3 gebildet ist.

Der Wanderrost besteht aus mehreren umlaufenden endlosen Ketten 4, die über Umlenkräder 5 und 6 geführt sind. Die Bewegungsrichtung des oberen Kettentrums 4a ist durch den Pfeil 5a symbolisiert. Oberhalb des vorderen Endes des Rostes befindet sich ein Schacht 28 für die Zuführung von festem Brennstoff. Die Höhe eines Auslassschlitzes 7 kann durch eine in der Höhe verstellbare Rückhaltewand 8 verändert werden, wodurch die Höhe der Brennstoffschicht bestimmt werden kann, die auf den Wanderrost aufgegeben werden soll.

Am Ende des Wanderrostes befindet sich ein Aschewagen 9, in den Verbrennungsrückstände, die bis an das Ende des Rostes gelangt sind, hineinfallen. Am Aufgabeende befindet sich ein weiterer Aschewagen 10, in den Asche hineinfällt, die von den Ketten 4 auf noch zu beschreibende Art und Weise gefördert wird.

Die Brennkammer 2 ist duch eine Stauwand 12 in einen vorderen Teil 2a und einen hinteren Teil 2b unterteilt. Die Brennkammerteile 2a und 2b sind über den Durchlass 2c oberhalb der Stauwand miteinander verbunden. Am Ende des Brennkammerteiles 2b gelangt das Verbrennungsgas über einen Rauchrohre 31 enthaltenden Rauchrohrteil 30 in eine Abgaskammer 13.

Der bis jetzt beschriebene Aufbau einer Kesselanlage mit Wanderrost ist im Prinzip bekannt. Neu ist die Ausbildung des Wanderrostes selber, die im folgenden Hauptsächlich anhand der Fig. 2 und 3 betrachtet werden soll.

Fig. 2 zeigt einen nur kleinen Teil des gesamten Rostquerschnittes. Der Rost ist im wesentlichen aus mehreren Ketten 3 und Rohren 14 aufgebaut, die abwechselnd nebeneinander angeordnet sind. Die Rohre 14 haben im wesentlichen einen kreisrunden Querschnitt. Längs einander diametral gegenüberliegenden Mantellinien der Rohre erstrecken sind Leisten 15 und 16. Diese Leisten liegen in einer horizontalen Diametralebene 17 der Rohre. Die Rohre können z. B. aus hitzebeständigem Stahl oder aus hitzebeständigem Gusseisen bestehen.

Die Ketten 3 sind aus Gliedern 18 und 19 zusammengesetzt. Die Glieder 18 liegen vertikal und die Glieder 19 horizontal. An den vertikalen Gliedern sind Rostplatten 20 angeschweisst. Seitlich an den Rostplatten befinden sich Ausnehmungen 21, die Durchlässe für Verbrennungsluft bilden. Die Rostplatten liegen mit ihren Rändern auf den Leisten 15, 16 auf, wie es in Fig. 2 dargestellt ist.

Die vertikal liegenden Kettenglieder 18 greifen in einen Führungskanal 22 ein, wodurch das obere Kettentrum 4a gegen seitliches Abweichen geführt ist. Diese Führung braucht also nicht von den Rohren 14 übernommen zu werden. Die Rohre 14 haben also nur die Aufgabe, das Gewicht des oberen Kettentrums zu tragen.

Unterhalb jedes oberen Kettentrums 4a ist ein Kasten 23 angeordnet, dessen vertikale Seitenwände 23a und 23b mit den der Kette benachbarten Rohren verbunden sind. Auf dem Boden 23c dieses kanalartigen Kastens läuft das untere Trum 4b der Kette 4, und zwar derart, dass die Rostplatten 20 mit ihren vorher obenliegenden Flächen auf den Boden aufliegen. Durch den Rost hindurchgefallene Asche 24 wird durch das untere Trum 4b in Richtung der Aufgabeseite des Rostes (linkes Ende des Rostes in Fig. 1 gesehen) gefördert, wo sie in den Aschewagen 10 gelangt.

An den Enden des Rostes erstrecken sich quer zu den Rohren 14 Sammelrohre 25 und 26 (siehe Fig. 1). An diese Sammelrohre sind sämtliche Längsrohre 14 angeschlossen. Beispielsweise kann über das Sammelrohr 26 kaltes Wasser zugeführt werden, das sich auf dem Weg längs des Rostes (entgegengesetzt zur Rost-Bewegungsrichtung 5) erhitzt und sich im Sammelrohr 25 sammelt. Die in dem heissen Wasser enthaltene Wärme wird genutzt, beispielsweise dadurch, dass das heisse Wasser als Kessel-Speisewasser genutzt und über die schematisch angedeutete Verbindung 27 dem Kessel 1 zugeführt wird.

Die Abmessungen des Rostes können in weiten Grenzen variieren. Die Länge 1 des Rostes kann 500 bis 10.000 mm betragen. Die Breite des Ro₋ stes, rechtwinklig zur Bewegungsrichtung der Ketten gemssen, kann bis ca. 3.000 mm betragen. Der Teilungsabstand t zwischen zwei benachbarten Rohren 14 kann im Bereich von 60 mm bis 200 mm liegen. Der Aussendurchmesser D der Rohre 14 kann im Bereich von 38 mm bis 159 mm liegen. Ein gut geeigneter Durchmesser ist 60 mm. Die Wanddicke s der Rohre 14 richtet sich naturgemäss nach deren Durchmesser. Als Beispiel sei angegeben, dass bei einem Aussendurchmesser D von ca. 60 mm die Wandstärke s ca. 4 mm beträgt.

Fig. zeigt ein praktisch in Betracht kommendes Grössenverhältnis zwischen der Breite b der Rostplatten 20 und dem Durchmesser D der Rohre 14. Bei den dargestellten Grössenverhältnissen wird in einer Projektion in Richtung des Pfeiles P in Fig. 2 gesehen die Rosttläche zu mehr als der Hälfte durch die Rohre 14 gebildet.

## Patentansprüche

1. Wanderrost für eine Feuerungsanlage, mit mindestens einer umlaufenden endlosen Kette (4), an der Rostplatten (20) angeordnet sind, Umlenkrädern (5, 6) an den Enden des Rostes (3), über die die Kette (4) geführt ist, einer Führung (22) für die endlose Kette (4) und einem parallel zum oberen Trum (4a) der Kette (4) seitlich der Rostplatten (20) verlaufenden Rohr (14), an das die Rostplatten (20) angrenzen und das von einem Wärme aufnehmenden Fluid durchströmt ist, dadurch gekennzeichnet, dass auch längs der anderen Seite der Kette (4) ein Rohr (14) angeordnet ist, an das die Rostplatten (20) angrenzen, wobei die Rostplatten (20) seitlich an den Rohren (14) angeordnete Leisten (15, 16) übergreifen und die Rohre (14) wesentliche Bestandteile der Rostfläche bilden.

2. Wanderrost nach Anspruch 1, dadurch gekennzeichnet, dass die Leisten (15, 16) mit den Rohren (14) verbunden sind.

3. Wanderrost nach Anspruch 2, dadurch gekennzeichnet, dass die Leisten (15, 16) an die Rohre (14) angeformt sind.

4. Wanderrost nach einem der vorhergehenden Ansprüche, dadurch gekennzeichnet, dass an jedem Rohr (14) einander gegenüberliegend zwei Leisten (15, 16) angeordnet sind, vorzugsweise in einer diametralen Ebene (17), so dass bei einem Rost (3) mit mehreren parallelen umlaufenden Ketten (4) jeweils zwischen zwei oberen Kettentrumen (4a) ein Rohr (14) angeordnet ist.

5. Wanderrost nach einem der vorhergehenden Ansprüche, dadurch gekennzeichnet, dass die Rohre (14) an ihren Enden durch Sammelrohre (25, 26) verbunden sind.

6. Wanderrost nach einem der vorhergehenden Ansprüche, dadurch gekennzeichnet, dass unterhalb des oberen Kettentrums (4a) eine Kettenführung (22) angeordnet ist, vorzugsweise in Form eines nach oben offenen Kanals mit U-förmigem Querschnitt, in den die Kette (4) eingreift, vorzugsweise mit untenliegenden Teilen von vertikalen Kettengliedern (18).

7. Wanderrost nach einem der vorhergehenden Ansprüche, dadurch gekennzeichnet, dass in den Rostplatten (20) Ausnehmungen (21) für den Durchtritt von Verbrennungsluft von der Rostunterseite zur Rostoberseite angeordnet sind.

8. Wanderrost nach Anspruch 7, dadurch gekennzeichnet, dass mindestens einige Ausnehmungen aus seitlichen Schlitzen (21) bestehen.

9. Wanderrost nach einem der Ansprüche 7 und 8, dadurch gekennzeichnet, dass mindestens einige Ausnehmungen aus Durchbrechungen der Rostplatte bestehen.

10. Wanderrost nach einem der vorhergehenden Ansprüche, dadurch gekennzeichnet, dass rechtwinklig zur Rostfläche gesehen der durch die Rohre (14) gebildete Rostflächenanteil 50% bis 80% der gesamten Rostfläche ausmacht, vorzugsweise ca. 65%.

11. Wanderrost nach einem der vorhergehenden Ansprüche, dadurch gekennzeichnet, dass derTeilungsabstand (t) zwischen zwei benachbarten Rohren (14) im Bereich von 60 mm bis 200 mm liegt, vorzugsweise ca. 100 mm beträgt.

12. Wanderrost nach einem der vorhergehenden Ansprüche, dadurch gekennzeichnet, dass die Rostlänge (1) im Bereich von 500 mm bis 10.000 mm und die Rostbreite im Bereich von 100 mm bis 3.000 mm liegt.

13. Wanderrost nach einem der vorhergehenden Ansprüche, dadurch gekennzeichnet, dass die Rohre (14) im Bereich ausserhalb von angeformten Leisten (15,16) einen kreisförmigen Querschnitt aufweisen.

14. Wanderrost nach einem der vorhergehenden Ansprüche, dadurch gekennzeichnet, dass das Rohrsystem an eine Kesselanlage angeschlossen ist, beispielsweise zur Vorwärmung von Kesselspeisewasser dient.

## Claims

1. A travelling grate for a furnace comprising at leastone rotating endless chain (4) on which grates (20) for a vertical mill are disposed, guide wheels (5, 6) at the ends of the grate (3) over which the chain (4) is guided, a guide (22) for the endless chain (4) and a pipe (14) extending parallel to the upper run (4a) of the chain (4) on the side of the grates (20) and adjacent the grates (20) and flowed through by a heat-absorbing fluid, characterised in that a pipe (14) adjacent the grates (20) is disposed on the other side of the chain (4), the grates (20) projecting laterally over ledges (15, 16) disposed on the pipes (14) and the pipes (14) making up a considerable part of the grate surface.

2. A travelling grate according to claim 1, characterised in that the ledges (15, 16) are connected to the pipes (14).

3. A travelling grate according to claim 2 characterised in that the ledges (15, 16) are integrally formed on the pipes (14).

4. A travelling grate according to any of the preceding claims, characterised in thattwo ledges (15, 16) facing one another are disposed on each pipe (14) preferably in a diametral plane (17), so that in the case of a grate (3) having a number of parallel rotating chains (4) a pipe (14) is disposed between each pair of upper runs (4a) of the chain.

5. A travelling grate according to any of the preceding claims, characterised in that the ends of the pipes (14) are connected by collecting pipes (25, 26).

6. A travelling grate according to any of the preceding claims, characterised in that a chain guide (22) is disposed below the upper chain run (4a) and preferably has the shape of an upwardly open U-section duct into which the chain (4) or preferably the lower parts of vertical chain links (18), extends.

7. A travelling grate according to any of the preceding claims, characterised in that the grates have recesses (21) for combustion air to flow from the underside to the top side of the grate (3).

8. A travelling grate according to claim 7, characterised in that at least some recesses are lateral slots (21).

9. A travelling grate according to claim 7 or 8, characterised in that at least some recesses are apertures in the grates (20).

10. A travelling grate according to any of the preceding claims, characterised in that a proportion of the grate area formed by pipes (14) at right angles to the grate area is 50% to 80% of the total area, preferably about 65%.

11. A travelling grate according to any of the preceding claims, characterised in that the spacing (1) between pairs of adjacent pipes (14) is in the range from 60 to 200 mm, preferably about 100 mm.

12. A travelling grate according to any of the preceding claims, characterised in that the length of the grate (1) is in the range from 500 mm to 10,000 mm and the width is in the range from 100 mm to 3,000 mm.

13. A travelling grate according to any of the preceding claims, characterised in that the pipes (14) have a circular cross-secion. in the region outside the integrally formed ledges (15, 16).

14. A travelling grate according to any of the preceding claims, characterised in that the pipe system is connected to a boiler system, preferably for preheating boiler feed water.

## Revendications

1. Grille à chaîne pour foyer, comportant: au moins une chaîne sans fin (4), tournante, à laquelle sont fixées des plaques de grille (20); des pignons de renvoi (5, 6) placés aux extrémités du foyer (3) et sur lesquels passe la chaîne (4); un guide (22) pour la chaîne sans fin (4); et un tube (14) parallèle au brin supérieur (4a) de la chaîne (4), s'étendant sur le côté 1 des plaques de grille (20), lesquelles lui sont adjacentes, et parcouru par un fluide d'extraction de la chaleur, caractérisé en ce que, le long de l'autre côté de la chaîne (4), est disposé un autre tube (14) adjacent aux plaques de grille (20), celles-ci recouvrant des glissières (15,16) disposées latéralement par rapport aux tubes (14), ces derniers étant des constituants essentiels de la surface du foyer.

2. Grille selon la revendication 1, caractérisée en ce que les glissières (15, 16) sont liées aux tubes (14).

3. Grille selon la revendication 2, caractérisée en ce que les glissières (15, 16) font partie des tubes (14).

4. Grille selon l'une des revendications précédentes, caractérisée en ce que deux glissières (15,16) sont disposées chacune d'un côté de chaque tube (14), de préférence dans un plan diamétral (17), si bien que, pour une grille (3) à plusieurs chaînes parallèles, chaque tube (14) est placé entre deux brins supérieurs (4a) de chaîne.

5. Grille selon l'une des revendications précédentes, caractérisée en ce que les tubes (14) sont reliés à leurs extrémités par des collecteurs (25, 26).

6. Grille selon l'une des revendications précédentes, caractérisée en ce qu'un guide-chaîne (22) est disposé au-dessous du brin supérieur (4a) de la chaîne, de préférence sous la forme d'un canal à section en U dans lequel pénètre la chaîne (4), de préférence par la partie inférieure des maillons verticaux (18).

7. Grille selon l'une des revendications précédentes, caractérisée en ce que des évidements (21) sont prévus dans les plaques de grille (20) pour permettre le passage d'air de combustion depuis la face inférieure de la surface du foyer vers sa face supérieure.

8. Grille selon la revendication 7, caractérisée en ce qu'au moins certains des évidements sont constitués par des entailles latérales (21).

9. Grille selon l'une des revendications 7 ou 8, caractérisée en ce qu'au moins certain des évidements sont constitués par des passages traversant les plaques de grille.

10. Grille selon l'une des revendications précédentes, caractérisée en ce que, en projection perpendiculaire à la surface du foyer, la partie de celle-ci qui est constituée par les tubes (14) représente 50 à 80%, de préférence 65% de l'aire totale.

11. Grille selon l'une des revendications précédentes, caractérisée en ce que l'écartement (7) entre deux tubes (14) voisin est de l'ordre de 60 à 200 mm, de préférence environ 100 mm.

12. Grille selon l'une des revendications précédentes, caractérisée en ce que la longueur du foyer (1) est de l'ordre de 500 à 10 000 mm et la largeur du foyer de l'ordre de 100 à 3000 mm.

13. Grille selon l'une des revendications précédentes, caractérisée en ce que les tubes (14) ont une section circulaire en dehors de la zone des glissières (15, 16) incorporées.

14. Grille selon l'une des revendications précédentes, caractérisée en ce que le système de tubes est relié à une installation de chaudière, par exemple pour le préchauffage de l'eau d'alimentation de la chaudière.
